# NEUE EUROPÄISCHE PATENTSCHRIFT

(11) **EP 0 982 811 B2**
(45) Veröffentlichungstag und Bekanntmachung des Hinweises auf die Entscheidung über den Einspruch: **22.06.2016**
(45) Hinweis auf die Patenterteilung: 28.03.2007
(21) Anmeldenummer: 99108529.1
(22) Anmeldetag: 04.05.1999
(51) Int. Cl.: H01R 24/00, H01R 13/436

(54) **Steckdose für mehrpolige Steckverbindung**
Female connector for a multipolar connection
Connecteur femelle pour une connexion multipolaire

(30) Priorität: 21.08.1998 DE 29814965 U
(43) Veröffentlichungstag der Anmeldung: 01.03.2000
(73) Patentinhaber: ERICH JAEGER GmbH + Co. KG, 61169 Friedberg (DE)
(72) Erfinder: Wiese, Wolfgang, 61273 Wehrheim (DE); Rautenberg, Kurt, 61267 Neu-Anspach (DE)
(74) Vertreter: Keil & Schaafhausen Patent- und Rechtsanwälte PartGmbB

(56) Entgegenhaltungen:
- EP-A- 0 834 960
- EP-A2- 0 147 956
- EP-B1- 0 327 701
- EP-B1- 0 460 370
- DE-A1- 0 795 439
- DE-A1- 2 917 952
- DE-A1- 19 715 469
- DE-C2- 3 212 848
- DE-U- 1 830 469
- DE-U- 7 517 712
- DE-U- 9 207 523
- DE-U- 29 505 471
- DE-U- 29 807 409
- DE-U-0469 9 207 523
- DE-U1- 7 812 822
- DE-U1- 9 207 523
- DE-U1- 29 807 409

## Beschreibung

Die Erfindung bezieht sich auf eine Steckdose für eine mehrpolige Steckverbindung für den elektrischen Anschluß eines Kraftfahrzeuganhängers an einem Kraftfahrzeug, mit einem Dosengehäuse und einem in dem Dosengehäuse aufgenommenen Kontaktträgereinsatz für die Aufnahme von mit elektrischen Anschlußleitungen zu versehenen elektrischen Steck-kontakten, welcher einen Kontaktträger für die rückwärtige Abstützung der Steckkontakte in dem Kontaktträgereinsatz und einen Kontaktaufsatz für die Halterung der Steckkontakte an dem Kontaktträger aufweist, sowie mit einem Stützkörper für die Abstützung des Kontaktträgereinsatzes auf einer rückwärtigen Montagefläche.

Eine derartige Steckdose ist bspw. aus der DE-GM 7812822 bekannt. Dabei istbspw.derKontaktträger selbst zur Bildung des Stützkörpers mit rückwärtigen Beinen ausgestattet, welche beim Ein- oder Anbau des Dosengehäuses an der Ein- oder Anbaufläche zur Anlage kommen. Die bekannte Steckdose ist verhältnismäßig hoch, so daß sie nicht allen Einbausituationen gerecht wird.

Die EP 0 795 439 A1 beschreibt eine ähnliche Steckdose mit einem in ein Dosengehäuse aufgenommenen Kontaktträgereinsatz und mit einem Stützkörper, der für die Abstützung des Kontaktträgereinsatzes auf einer rückwärtigen Montagefläche mit seinen rückwärtigen Beinen zu den rückwärtigen Stirnflächen fluchtet. Zwischen den Beinen sind Aussparungen angebracht, die in dem Falle als Kabeldurchführungen dienen können, in dem die Verdrahtung zu einer Seite des Dosengehäuses geführt werden muss. Der Kontaktträgereinsatz ist in den Stützkörper mittels an dem Stützkörper vorgesehenen Rasthaken einrastbar.

Aufgabe dervorliegenden Erfindung ist es, eine Steckdose der eingangs genannten Art vorzuschlagen, welche eine niedrigere Bauhöhe gestattet.

Diese Aufgabe wird erfindungsgemäß dadurch gelöst, daß Kontaktträgereinsatz und Gehäusemantel sowie der Stützkörper zueinanderfluchtende erste seitliche Aussparungen für die seitliche Wegführung der Anschlußleitungen aufweisen. Auf diese Weise können im Vergleich zu der herkömmlichen rückwärtigen Herausführung der Anschlußleitungen mehrere Millimeter an Bauhöhe eingespartwerden. Die Steckkontakte werden kürzer und damit das Gesamtgewicht der Steckdose verringert.

Wenn die Steckdose in an sich bekannter Weise (vgl. DE 92 07 523 U1) mit Mitteln zum Signalisieren der Einsteckposition eines Steckers in dem Dosengehäuse, d.h. für die Anhängerkennung, ausgestattet ist, bei welchen in wenigstens einer Anschlußleitung wenigstens eines Steckkontaktes des Kontaktträgereinsatzes zu einerAusgangssignal-Empfangseinrichtung ein einen Schaltkontakt aufweisender, in einen Freiraum des Dosengehäuses eingesteckter Schalteinsatz und ein Zusatzstecker vorgesehen sind, wird mit der Erfindung zum gleichen Zweck vorgeschlagen, daß der Kontaktträgereinsatz und der Stützkörper zueinanderfluchtende zweite seitliche Aussparungen für die seitliche Wegführung der Anschlußleitung von dem Zusatzstecker, welcher auf den Schalteinsatz steckbar ist, aufweist.

Dabei liegen die ersten Aussparungen von Kontaktträgereinsatz, Gehäusemantel und Stützkörper den zweirten Aussparungen von Kontaktträgereinsatz und ggf. Kontaktträger vorteilhafterweise einander diametral gegenüber, so daß ein möglichstkurzer Leitungsweg fürdie Herausführung derAnschlußleitung von dem Zusatzstecker aus dem Dosengehäuse vorgesehen ist.

Zur weiteren Verringerung der Bauhöhe der Steckdose ist der Schalteinsatz vorteilhafterweise mit seitlich abstehenden bzw. seitlich abgewinkelten Kontakten für die Anschlußleitung ausgestattet.

Während der Stützkörper mit seinen rückwärtigen Stirnflächen zu den rückwärtigen Stirnflächen des Dosengehäuses fluchtet, damit eine zuverlässige Abstützung auf einer Montagefläche erfolgt, ist der Kontaktträgereinsatz in den Stützkörper mittels an letzterem vorgesehenen Rasthaken einrastbar ist. Auf diese Weise können die selbständig gefertigten Bauteile Stützkörper und Kontaktträgereinsatz separat aber auch gemeinsam montiert und demontiert werden.

Um die Halterung des Kontaktträgereinsatzes in dem Stützkörper zuverlässig zu sichern, sind die Rasthaken bei montiertem, also bei sich auf einer Montagefläche abstützendem Stützkörper gegen elastisches Ausweichen zur Verhinderung der Freigabe des Kontaktträgereinsatzes blockiert.

Die Blockage der Rasthaken erfolgt dabei mittels Sicherheitsvorsprüngen, welche bei der Montage bezüglich der Rasthaken reversibel von einer Freigabestellung in eine Blockierstellung überführbar sind, und zwar durch Abstützen des Stützkörpers auf der Montagefläche.

Für eine weitere Verringerung der Bauhöhe wird ferner Sorge getragen, wenn die Montagefläche von einem Befestigungsblech gebildet ist, welches mit steckdosenseitigen Gewindebuchsen in dafür vorgesehene rückwärtige Aufnahmekammern des Dosengehäuses eintaucht, und wenn in die Aufnahmekammern von der Vorderseite des Dosengehäuses aus betätigbare Befestigungsschrauben für den Eingriff in die Gewindebuchsen hineinragen. Auf diese Weise stehen die Befestigungsmittel weder über die Vorderseite noch über die Rückseite der Steckdose vor. Die Befestigungsschrauben sind somit kürzer und das Dosengewicht entsprechend geringer. Aufgrund der z. B. als Einschlaghülsen ausgebildeten Gewindebuchsen ergibt sich zusätzlich eine Montageerleichterung.

Zum Zwecke der Abdichtung gegen eindringende Feuchtigkeit ist zwischen der ggf. von dem Befestigungsblech gebildeten Montagefläche und der rückwärtigen Stirnfläche des Gehäusemantels eine Dichtung, bspw. Ringdichtung, angeordnet.

Desgleichen kann zur Vermeidung des Eindringens von Feuchtigkeit in die Steckdose von der Vorderseite her der Stützkörper mittels einer Dichtmanschette gegen die Innenwandfläche des Dosengehäuses abgestützt werden.

Weitere Ziele, Merkmale, Vorteile und Anwendungsmöglichkeiten der vorliegenden Erfindung ergeben sich aus der nachfolgenden Beschreibung von Ausführungsbeispielen anhand der Zeichnung. Dabei bilden alle beschriebenen und/oder bildlich dargestellten Merkmale für sich oder in beliebiger Kombination den Gegenstand der Erfindung, auch unabhängig von ihrer Zusammenfassung in einzelnen Ansprüchen oder deren Rückbeziehung.

Es zeigen:
- Fig. 1: eine die Erfindung aufweisende Steckdose in Seitenansicht,
- Fig. 2: die Steckdose gemäß Fig. 1 von unten her gesehen bei abgenommenem Befestigungsblech (gemäß Fig. 3c), sowie
- Fig. 3a bis 3c: die erfindungsgemäße Steckdose gemäß Fig. 1 vor der Montage, teilweise geschnitten.

Wie aus den zeichnerischen Darstellungen ersichtlich, weist die für eine mehrpolige, im dargestellten Falle 13-polige Steckverbindung für den elektrischen Anschluß eines Kraftfahrzeuganhängers an einem Kraftfahrzeug bestimmte Steckdose ein Dosengehäuse 1 auf, in welchem ein Kontaktträgereinsatz 2 für die Aufnahme von mit elektrischen Anschlußleitungen 3, 3' zu versehenen elektrischen Steckkontakten 4 untergebracht ist. Der Kontaktträgereinsatz 2 besteht aus einem Kontaktträger 5 für die rückwärtige Abstützung der Steckkontakte 4 in dem Kontaktträgereinsatz 2 und einem Kontaktaufsatz 6 für die Halterung der Steckkontakte 4 an dem Kontaktträger 5.

Die Fig. 3a bis 3c veranschaulichen den Montagezustand, bei welchem ein Stützkörper 7, welcher rückwärtig mit dem Dosengehäuse 1 fluchtet, bereits in das Dosengehäuse 1 eingesetzt ist, während der Kontaktträgereinsatz 2 sich noch nicht in dem Dosengehäuse 1 befindet und ein noch zu erläuternder Zusatzstecker 13 noch nicht an einen Schalteinsatz 13' in dem Dosengehäuse 1 angesteckt worden ist. Auch ist das Dosengehäuse 1 über seine unverlierbar an ihm gehaltenen und von vorne betätigbaren Befestigungsschrauben 22 noch nicht mit dem eine Montagefläche 8 bildenden Befestigungsblech 19 verbunden.

Erfindungsgemäß weisen der Kontaktträgereinsatz 2 und der Gehäusemantel 9 sowie der in diesem Fall vorhandene Stützkörper 7 zueinander fluchtende erste Aussparungen 10,12; 11 für die seitliche Wegführung der Anschlußleitungen 3, 3' auf, welche dann über eine Anschlußtülle 26 in einem Anschlußkabel 27 zusammengefaßt sind.

Die erfundene Steckdose besitzt ferner Mittel zum Signalisieren der Einsteckposition eines Steckers z. B. zum Zwecke der Anhängerkennung oder zum Abschalten des zugfahrzeugseitigen Nebelschlußlichts bei gestecktem Stecker in dem Dosengehäuse 1, d.h. für die Anhängerkennung. Weitere Sensorfunktionen sind denkbar. Diese Signalisiermittel weisen wenigstens in einer Anschlußleitung 3'wenigstens eines Steckkontaktes 4 des Kontaktträgereinsatzes 2 zu einer (nicht dargestellten) Ausgangssignal-Empfangseinrichtung einen einen Schaltkontakt aufweisenden Schafteinsatz 13 auf. In diesem Falle haben der Kontaktträgereinsatz 2 und der Stützkörper 7 zueinander fluchtende zweite Aussparungen 14,15 für die seitliche Wegführung der Anschlußleitung 3' von dem als Zusatzstecker ausgebildeten Schalteinsatz 13. Dabei liegen die ersten Aussparungen 10, 12; 11 von Kontaktträgereinsatz 2, Gehäusemantel 9 und dem Stützkörper 7 den zweiten Aussparungen 14, 15 von Kontaktträgereinsatz 2 und Stützkörper 7 einander diametral gegenüber.

Der Zusatzstecker 13 ist mit seitlich abstehenden bzw. seitlich abgewinkelten Kontakten 16 für die Anschlußleitung 3' ausgestattet, um an Bauhöhe einzusparen.

Zur einfachen Montage Ist der Kontaktträgereinsatz 2 in den Stützkörper 7 mittels an letzterem vorgesehenen Rasthaken 17 einrastbar. Die Rasthaken 17 sind bei montiertem Dosengehäuse 1, d.h. in dem Fall, daß sich der Stützkörper 7 auf der Montagefläche 8 abstützt, gegen elastisches Ausweichen zur Verhinderung der Freigabe des Kontaktträgereinsatzes 2 blockiert. Die Blockage der Rasthaken 17 erfolgt mittels an dem Stützkörper 7 vorgesehenen Sicherheitsvorsprüngen 18, welche vorder Montage über die rückwärtige Stirnfläche des Dosengehäuses 1 hinausragen, welche aber bei der Montage bezüglich der Rasthaken 17 reversibel von einer Freigabestellung in eine Blockierstellung überführbar sind, und zwar mittels Abstützens des Stützkörpers 7 auf der Montagefläche 8.

Wie aus Fig. 3c ersichtlich, ist die Montagefläche 8 von einem Befestigungsblech 19 oder dgl. Bauteil gebildet, welches mit steckdosenseitigen Gewindebuchsen 20 in dafür vorgesehene rückwärtige, gegenüberden Befestigungsschrauben 22 erweiterte Aufnahmekammern 21 des Dosengehäuses 1 eintaucht. Die Befestigungsschrauben 22 tauchen von der Vorderseite des Dosengehäuses 1 her in die Aufnahmekammern 21, so daß sie bei der Heranführung des Befestigungsbleches 19 von den Gewindebuchsen 20 zunächst nach vorne gedrückt werden, so daß die Gewindebuchsen 20 vollständig in die Aufnahmekammem 21 eintauchen können. Mit einem Schraubendreher können dann die Befestigungsschrauben 22 im Zusammenwirken mit den Innengewinden der Gewindebuchsen 21 festgedreht werden, bis das Dosengehäuse 1 sicher an dem Befestigungsblech 19 sitzt.

Wie ebenfalls aus Fig. 3c ersichtlich, kann zwischen dem Befestigungsblech 19 und der rückwärtigen Stirnfläche des Gehäusemanteis 9 eine Dichtung 23 angeordnet sein. Auch ist aus Fig. 3a erkennbar, daß der Stützkörper 7 sich, ebenfalls zum Zwecke der Abdichtung gegen eindringende Feuchtigkeit, mittels einer Dichtmanschette 24 gegen die innenwandfläche 25 des Dosengehäuses 1 abstützt.

### Bezugszeichenliste

- 1: Dosengehäuse
- 2: Kontaktträgereinsatz
- 3, 3': Anschlußleitungen
- 4: Steckkontakt
- 5: Kontaktträger
- 6: Kontaktaufsatz
- 7: Stützkörper
- 8: Montagefläche
- 9: Gehäusemantel
- 10: erste Aussparung des Kontaktträgereinsatzes
- 11: erste Aussparung des Stützkörpers
- 12: erste Aussparung des Gehäusemantels
- 13: Zusatzstecker
- 13': Schalteinsatz
- 14: zweite Aussparung des Kontaktträgereinsatzes
- 15: zweite Aussparung des Stützkörpers
- 16: Kontakte
- 17: Rasthaken
- 18: Sicherheitsvorsprünge
- 19: Befestigungsblech
- 20: Gewindebuchsen
- 21: Aufnahmekammern
- 22: Befestigungsschrauben
- 23: Dichtung
- 24: Dichtmanschette
- 25: Innenwandfläche
- 26: Anschlußtülle
- 27: Anschlußkabel

## Patentansprüche

1. Steckdose für eine mehrpolige Steckverbindung für den elektrischen Anschluss eines Kraftfahrzeuganhängers an einem Kraftfahrzeug, mit einem Dosengehäuse (1) und einem in dem Dosengehäuse (1) aufgenommenen Kontaktträgereinsatz (2) für die Aufnahme von mit elektrischen Anschlussleitungen (3, 3') zu versehenden elektrischen Steckkontakten (4), welcher aus einem Kontaktträger (5) für die rückwärtige Abstützung der Steckkontakte (4) in dem Kontaktträgereinsatz (2) und einem Kontaktaufsatz (6) für die Halterung der Steckkontakte (4) an dem Kontaktträger (5) besteht, sowie mit einem Stützkörper (7), welcher für die Abstützung des Kontaktträgereinsatzes (2) auf einer rückwärtigen Montagefläche (8) mit seinen rückwärtigen Stirnflächen zu den rückwärtigen Stirnflächen des Dosengehäuses (1) fluchtet, wobei der Kontaktträgereinsatz (2) in den Stützkörper (7) mittels an dem Stützkörper (7) vorgesehenen Rasthaken (17) einrastbar ist, **dadurch gekennzeichnet, dass** die Rasthaken (17) bei montiertem Dosengehäuse (1) gegen elastisches Ausweichen zur Verhinderung einer Freigabe des Kontaktträgereinsatzes (2) blockiert sind, wobei die Blockage der Rasthaken mittels Sicherheitsvorsprüngen erfolgt, welche bei der Montage bezüglich der Rasthaken reversibel von einer Freigabestellung in eine Blockierstellung überführbar sind durch Abstützen des Stützkörpers (7) auf der Montagefläche (8), dass Kontaktträgereinsatz (2) und Gehäusemantel (9) sowie der Stützkörper (7) zueinander fluchtende erste seitliche Aussparungen (10, 12; 11) für die seitliche Wegführung der Anschlussleitungen (3, 3') aufweisen, und dass zwischen der Montagefläche (8) und der rückwärtigen Stirnfläche des Gehäusemantels (9) eine Dichtung angeordnet ist.

2. Steckdose nach Anspruch 1 mit Mitteln zum Signalisieren der Einsteckposition eines Steckers in dem Dosengehäuse (1), d.h. z.B. für die Anhängerkennung, bei welchen in wenigstens einer Anschlußleitung (3') wenigstens eines Steckkontaktes (4) des Kontaktträgereinsatzes (2) zu einer AusgangssignalEmpfangseinrichtung ein einen Schaltkontakt aufweisender in einem Freiraum des Dosengehäuses (1) befindlicher Schalteinsatz (13') und ein Zusatzstecker (13) vorgesehen sind, **dadurch gekennzeichnet, daß** der Kontaktträgereinsatz (2) und der Stützkörper (7) zueinander fluchtende zweite seitliche Aussparungen (14, 15) für die seitliche Wegführung der Anschlußleitung (3') von dem Zusatzstecker (13) aufweist.

3. Steckdose nach Anspruch 1 oder 2, **dadurch gekennzeichnet, daß** die ersten Aussparungen (10, 12; 11) von Kontaktträgereinsatz (2), Gehäusemantel (9) und Stützkörper (7) den **zweiten** Aussparungen (14, 15) von Kontaktträgereinsatz (2) und Stützkörper (7) einander diametral gegenüber liegen.

4. Steckdose nach einem der Anspruch 1 bis 3, **dadurch gekennzeichnet, daß** der Zusatzstecker (13) mit seitlich abstehenden bzw. seitlich abgewinkelten Kontakten (16) für die Anschlußleitung (3') ausgestattet ist.

5. Steckdose nach einem der vorhergehenden Ansprüche, **dadurch gekennzeichnet, daß** die Montagefläche (8) von einem Befestigungsblech (19) gebildet ist, welches mit steckdosenseitigen Gewindebuchsen (20) in dafür vorgesehene rückwärtige Aufnahmekammern (21) des Dosengehäuses (1) eintaucht, und daß in die Aufnahmekammern (21) von der Vorderseite des Dosengehäuses (1) aus betätigbare Befestigungsschrauben (22) für den Eingriff in die Gewindebuchsen (20) hineinragen.

6. Steckdose nach einem der vorhergehenden Ansprüche, **dadurch gekennzeichnet, daß** der Stützkörper (7) mittels einer Dichtmanschette (24) gegen die Innenwandfläche (25) des Dosengehäuses (1) abgestützt ist.

## Claims

1. Socket for a multi-pole plug-in connector for the electrical connection of a vehicle trailer to a vehicle, with a socket housing (1) and a contact carrier insert (2) which is accommodated in the socket housing (1), for receiving electrical plug contacts (4) that are to be provided with electrical connection leads (3, 3'), which consists of a contact carrier (5) for the rear support of the plug contacts (4) in the contact carrier insert (2) and a contact cap (6) for holding the plug contacts (4) on the contact carrier (5), and with a support element (7), which in order to support the contact carrier insert (2) on a back mounting surface (8) is aligned with its rear end faces to the rear end faces of the socket housing (1), wherein the contact carrier insert (2) can be snapped into the support element (7) by means of catch hooks (17) that are provided on the support element (7), **characterized in that** when the socket housing (1) is mounted, the catch hooks (17) are blocked against elastic deviation, to prevent any release of the contact carrier insert (2), wherein the blocking of the catch hooks is effected by means of safety projections, which during mounting can, in relation to the catch hooks, be transferred reversibly from a release position into a blocking position, on account of the support element (7) resting on the mounting surface (8), that the contact carrier insert (2) and housing casing (9) as well as the support element (7) have first lateral openings (10, 12; 11) that are in alignment with one another, for leading the connection leads (3, 3') out to the side, and that a seal is arranged between the mounting surface (8) and the rear end face of the housing casing (9).

2. Socket according to claim 1, with means for signalling the insertion position of a plug in the socket housing (1), i.e. e.g. for the trailer identification, in which in at least one connection lead (3') of at least one plug contact (4) of the contact carrier insert (2) to an output signal receiver device, a switching insert (13') which has a switching contact and which is located in a free space of the socket housing (1), and an additional plug (13) are provided, **characterized in that** the contact carrier insert (2) and the support element (7) have second lateral openings (14, 15) that are in alignment with one another, for leading the connection plug (3') of the additional plug (13) out to the side.

3. Socket according to claim 1 or 2, **characterized in that** the first openings (10, 12; 11) of the contact carrier insert (2), housing casing (9) and the support element (7) lie diametrically opposite the second openings (14, 15) of the contact carrier insert (2) and the support element (7).

4. Socket according to any one of claims 1 to 3, **characterized in that** the additional plug (13) is equipped with contacts (16) that project laterally or are angled off laterally for the connection lead (3').

5. Socket according to any one of the previous claims, **characterized in that** the mounting surface (8) is formed by a fastening plate (19), which is inserted, with socket-side threaded bushes (20), into rearward receiving chambers (21) of socket housing (1) that have been provided for the purpose, and that fixing screws (22) that can be operated from the front of the socket housing (1) project into the receiving chambers (21), to engage in the threaded bushes (20).

6. Socket according to any one of the previous claims, **characterized in that** the support element (7) is supported by means of a sealing cuff (24) against the inner wall surface (25) of the socket housing (1).

## Revendications

1. Connecteur femelle pour une connexion multipolaire pour le raccordement électrique d'une remorque de véhicule automobile à un véhicule automobile, comportant un boîtier de prise (1) et un insert portecontact (2) renfermé dans le boîtier de prise (1) pour recevoir des contacts à fiches électriques (4) à munir de câbles électriques de raccordement (3, 3'), lequel insert est constitué d'un support de contact (5) pour le support arrière des contacts à fiches (4) dans un insert porte-contact (2) et d'une extension de contact (6) pour le maintien des contacts à fiches (4) sur le support de contact (5), ainsi que d'un corps d'appui (7), qui s'aligne pour l'appui de l'insert portecontact (2) sur une surface de montage arrière (8) par ses surfaces frontales arrières avec les surfaces frontales arrières du boîtier de prise (1), dans lequel l'insert porte-contact (2) peut être encliqueté dans le corps d'appui (7) au moyen du crochet d'encliquetage (17) prévu sur le corps d'appui (7), **caractérisé en ce que** les crochets d'encliquetage (17) lorsque le boitier de prise (1) est monté sont bloqués contre un écartement élastique pour empêcher un déblocage de l'insert porte-contact (2), dans lequel le blocage des crochets d'encliquetage a lieu au moyen de protubérances de sécurité, qui lors du montage peuvent être passées par rapport aux crochets d'encliquetage de manière réversible d'une position de déblocage à une position de blocage en appuyant le corps d'papui (7) sur la surface de montage (8), **en ce que** l'insert porte-contact (2) et l'enveloppe du boîtier (9) ainsi que le corps d' appui (7) présentent des premières cavités latérales (10, 12 ; 11) s'alignant les unes avec les autres pour le passage latéral des câbles de raccordement (3, 3') et **en ce que** entre la surface de montage (8)et la surface frontale arrière de l'enveloppe du boîtier (9) un joint d'étanchéité est disposé.

2. Connecteur femelle selon la revendication 1 comportant des moyens pour signaler la position d'enfichage d'un connecteur mâle dans le boîtier de prise (1), c'est à dire par ex. pour la détection de la remorque, dans lequel il est prévu dans au moins un câble de raccordement (3') d'au moins un contact à fiche (4) de l'insert porte-contact (2) menant à un dispositif récepteur de signal de sortie, une unité de commutation (13') présentant un contact de commutation et se trouvant dans un espace libre de la prise de boîtier (1) et un connecteur mâle supplémentaire (13), **caractérisé en ce que** l'insert porte-contact (2) et le corps d'appui (7) présentent des deuxièmes évidements latéraux (14, 15) alignés les uns sur les autres pour le passage latéral du câble de raccordement (3') du connecteur mâle supplémentaire (13).

3. Connecteur femelle selon la revendication 1 ou 2, **caractérisé en ce que** les premiers évidements (10, 12 ; 11) de l'insert porte-contact (2), l'enveloppe du boîtier (9) et le corps d'appui (7) sont situés à l'opposé diamétralement des deuxièmes évidements (14, 15) de l'insert porte-contact (2) et du corps d'appui (7).

4. Connecteur femelle selon une des revendications 1 à 3, **caractérisé en ce que** le connecteur mâle supplémentaire (13) est équipé de contacts (16) pour le câble de raccordement (3') qui s'éloignent latéralement ou sont inclinés latéralement.

5. Connecteur femelle selon une des revendications précédentes, **caractérisé en ce que** la surface de montage (8) est formée par une tôle de fixation (19), qui pénètre avec des douilles filetées (20) du côté du connecteur femelle dans des chambres de réception (21) arrières prévues à cet effet du boîtier de prise (1), et **en ce que** les des vis de fixation (22) destinées à s'engager dans les douilles filetées (20) et actionnables depuis le côté avant du boîtier de prise (1) dépassent dans les chambres de réception (21).

6. Connecteur femelle selon une des revendications précédentes, **caractérisé en ce que** le corps d'appui (7) s'appuie contre la surface de la paroi interne (25) du boîtier de prise (1) au moyen d'une manchette d'étanchéité (24).
